# EUROPÄISCHE PATENTSCHRIFT

(11) **EP 1 037 235 B1**
(45) Veröffentlichungstag und Bekanntmachung des Hinweises auf die Patenterteilung: **21.03.2007**
(21) Anmeldenummer: 00100055.3
(22) Anmeldetag: 05.01.2000
(51) Int. Cl.: H01H 50/02

(54) **Elektromagnetisches Relais**
Electromagnetic relay
Relais électromagnétique

(30) Priorität: 10.03.1999 DE 29904380 U
(43) Veröffentlichungstag der Anmeldung: 20.09.2000
(73) Patentinhaber: TYCO Electronics Logistics AG, 9323 Steinach / SG (CH)
(72) Erfinder: Schrumpf, Hans, 90522 Oberasbach (DE); Reitenspiess, Sonja, 90489 Nürnberg (DE)
(74) Vertreter: Heinz-Schäfer, Marion

(56) Entgegenhaltungen:
- DE-A- 3 423 270
- DE-U- 9 005 336
- US-A- 5 291 166

## Beschreibung

### Stand der Technnik

Die Erfindung geht aus von einem elektromagnetischen Relais nach der Gattung des Anspruchs 1. Ein derartiges Relais ist aus DE-UM 90 05 336 bekannt.

Aus der DE-UM 90 05 336 ist ein Relais mit den Merkmalen des Oberbegriffs des Patentanspruches 1 bekannt, wobei das Magnetsystem wenigstens ein als ein Flachstecker ausgebildetes Anschlussteil aufweist, der mit einem Klemmschlitz versehen ist, und beim Zusammfügen des Magnetsystems mit der Bodengruppe der Flachstecker über eine Teillänge in die Grundplatte eingeschoben wird und dabei der Klemmschlitz und der Bauteildraht eine elektrische Kontaktstelle zueinander bilden.

Für die mechanische Verbindung wird hier sowohl ein nach unten offener Klemmschlitz als auch ein nach oben offener Aufnahmeschlitz benötigt, wodurch der Draht an mehreren Stellen geklemmt wird.

Aus der DE 34 23 270 C2 ist ein Relais bekannt, das aus einem Magnetsystem und einer Bodengruppe besteht. Jede dieser Baueinheiten ist getrennt herstellbar, so das Funktions- und Massprüfungen für die einzelnen Baueinheiten separat durchgeführt werden können. Durch einen Montagevorgang werden die so vorbereiteten Baueinheiten zusammengeführt, wobei in eine Grundplatte der Bodengruppe zugeordnete Anschlussteile mit elektrischen Bauteilen zu kontaktieren sind.

Die Grundplatte ist mit Ausnehmungen versehen, die das jeweilige Anschlußteil im Bereich einer Kontaktstelle, die als eine Schweißstelle vorgesehen ist, beidseitig für den Zugang eines Schweißwerkzeuges frei lassen.

Durch diese Art der Kontaktierung zwischen Anschlußteil und Bauteil ist die Fertigung des Relais erschwert, da zum Schweißen Zusatzmaterial erforderlich ist und abgeschleuderte Partikel und Spritzer aufgefangen und zudem die Schweißpositionierung engtolerant eingehalten werden muß.

Um den Zugang des Schweißautomaten zu der zu kontaktierenden Stelle zu ermöglichen, ist die Grundplatte mit Ausnehmungen versehen, die das Anschlußteil im Bereich der Schweißstelle beidseitig für den Zugang eines Schweißwerkzeuges freilassen. Dadurch weist das Relais in nachteiliger Weise ein großes Bauvolumen auf.

Es ist Aufgabe der Erfindung ein Relais anzugeben, das mit geringem Fertigungsaufwand hergestellt werden kann.

### Vorteil der Erfindung

Das erfindungsgemäße elektromagnetische Relais mit den Merkmalen des Anspruchs 1 löst diese Aufgabe.

Dazu weist die Grundplatte der Bodengruppe eine Aussparung auf, die durch das Einlegen eines Bauteils mit einem Bauteildraht weitgehend verfüllt wird und der Fixierung des Bauteils mit dem Bauteildraht dient.

Ein Anschlußteil, als Flachstecker ausgebildet, weist eine Durchprägung auf, die ohne Materialmehraufwand direkt aus dem Anschlußteil erstellt ist. Mit dieser Durchprägung wird beim Einschieben des Flachsteckers in die Grundplatte der dort fixierte Bauteildraht erfaßt und unter Bildung einer elektrischen Kontaktstelle mittels einer Schneidklemmung kontaktiert.

Eine so gebildete elektrische Kontaktstelle erfordert fertigungstechnisch nur einen geringen Aufwand. Sie kommt ohne den Einsatz von Zusatzmaterial aus und ermöglicht durch die Vermeidung von Zusatzräumen für das Kontaktierungswerkzeug an der Grundplatte ein kompaktes, kleinbauendes Relais.

### Zeichnung

Ein Ausfuhrungsbeispiel der Erfindung ist in der Zeichnung dargestellt und in der nachfolgenden Beschreibung näher beschrieben. Das elektrische Relais ist in einer ersten Seitenansicht als Teilschnitt und in einer dazu um 90° gedrehten zweiten Seitenansicht, ebenfalls als Teilschnitt, dargestellt

### Beschreibung des Aueführungsbeispiels

Ein elektromagnetisches Relais 11 nach den Figuren 1 und 2 weist ein wannenförmiges Gehäuse 12 aus Kunststoff auf, in das ein Magnetsystem 13 und eine Bodengruppe 14 einfügbar sind.

Das Magnetsystem 13 besteht im wesentlichen aus einem L-förmigen Magnetwinkel 16 und einem Magnetkern 17, der einen Wicklungsträger 18 aus Isolierstoff mit einer Erregerwicklung 19 trägt. Der Magnetwinkel 16 ist mit einem abgewinkelten Schenkel am hinteren Ende des Magnetkerns 17 vernietet. Am freien Ende des anderen Schenkels ist mittels einer Blattfeder 21 eine Lagerung für einen Klappanker 22 gebildet. Am freien Ende der Blattfeder 21 ist ein Schaltkontakt 23 angebracht, der beim Anzug des Klappankers 22 mit einem gegenüberliegenden Arbeitskontakt 24 kontaktiert. Das Magnetsystem 13 weist ferner, jeweils als ein Anschlußteil 26, zwei Flachstecker 27 auf, die in den Wicklungsträger 18 eingepreßt sind.

Die Bodengruppe 14 besteht im wesentlichen aus einer Grundplatte 28 aus Isolierstoff, in der Anschlußteile 26 verankert oder zur Lagerung vorgesehen sind. Die Bodengruppe 14 weist ferner ein Bauteil 29 mit einem Bauteildraht 31 auf, welche in einer Aussparung 32 der Grundplatte fixiert sind. Das Bauteil 29 kann beispielsweise durch einen Widerstand oder eine Freilaufdiode verkörpert sein und in nicht dargestellter Weise mit einem weiteren Bauteildraht an einem Anschlußteil 26 angeschlossen oder zum Anschluß vorgesehen sein.

Jeder der Flachstecker 27 ist Teil der getrennt hergestellten Baueinheit des Magnetsystems 13. Er weist einen Kontaktierungsabschnitt 33 auf, der bei einem vollständig montierten Relais 11 aus dem Gehäuse 12 zur Kontaktierung mit einem nicht dargestellten zugeordneten Gegenkontakt herausragt.

Den anderen Teil des Flachsteckers 27 bildet ein Anschlußabschnitt 34, der zur Lagerung in der Grundplatte 28 der getrennt hergestellten Baueinheit der Bodengruppe 14 vorgesehen ist. Der Anschlußabschnitt 34 ist mit einer Durchprägung 36 versehen, die eine, bezogen auf die Längserstreckung des Anschlußabschnittes 34 seitlich herausragende zugeschärfte Kante 37 aufweist.

Das Magnetsystem 13 wird in einem Montageschritt durch das Einschieben auf die mit dem Bauteil 29, dem Bauteildraht 31 und dem Arbeitskontakt 24 vorbereitete Grundplatte 28 montiert, wobei die Aussparung 32 in der Grundplatte 28 im Bereich des Bauteildrahtes 31 als eine Nut 38 ausgebildet ist, in die der mit der Durchprägung 36 versehene Anschlußabschnitt 34 des Flachsteckers 27 eindrückbar ist. Dabei wird der Bauteildraht 31 von dem Anschlußabschnitt 34 erfaßt und durch die zugeschärfte Kante 37 in einer als Schneidklemmung ausgebildeten Kontaktstelle 39 elektrisch mit dem Flachstecker 27 kontaktiert.

Durch eine geeignete Ausformung der Grundplatte 28 im Bereich der Kontaktstelle 39, beispielsweise als rückfedernde Federzunge, kann eine über die Lebensdauer weitgehend konstante Vorspannung an der Kontaktstelle 39 erreicht werden. Außerdem sind dadurch an der Kontaktstelle 39 in fertigungstechnisch günstiger Weise relativ grobe Fertigungstoleranzen möglich.

Mit dieser Ausbildung der Kontaktstelle 39 kann eine stoffschlüssige Verbindung, wie Löten oder Schweißen, entfallen. Durch die einfache Herstellung der Kontaktstelle 39 beim Zusammenfügen von Magnetsystemen 13 und Bodengruppe 14 ist ein geringer Fertigungsaufwand zur kostengünstigen Herstellung sowie ein kleines Bauvolumen des Relais 11 erreicht.

## Patentansprüche

1. Elektromagnetisches Relais, insbesondere ein Kleinrelais, mit einer Bodengruppe (14), und mit einem Magnetsystem (13), die jeweils als vormontierte Baueinheiten getrennt herstellbar und zusammenfügar sind,
wobei die Bodengruppe (14) eine Grundplatte (28) aus Isolierstoff aufweist, die zur Lagerung von Anschlussteilen (26) vorgesehen ist,
wobei die Grundplatte (28) wenigstens eine Aussparung (32) enthält, in der ein Bauteil (29) mit einem Bauteildraht (31), die Bestandteile des Relais sind, fixiert ist,
wobei das Magentsystem (13) wenigstens ein als ein Flachstecker (27) ausgebildetes Anschlussteil (26) aufweist, und beim Zusammenfügen des Magnetsystems (13) mit der Bodengruppe (14) der Flachstecker (27) über eine Teillänge in die Grundplatte (28) eingeschoben wird,
**dadurch gekennzeichnet,**
**dass** der Flachstecker (27) mit einer Durchprägung (36) versehen ist, die an dem Flachstecker (27) eine zugeschärfte Kante (37) aufweist, die, bezogen auf die Längserstreckung des Flachsteckers (27), seitlich aus diesem herausragt,
**dass** die Aussparung (32) in der Grundplatte (28) im Bereich des Bauteildrahtes (31) als eine Nut (38) ausgebildet ist, in die ein mit der Durchprägung (36) versehener Anschlussabschnitt (26) des Flachsteckers (27) zumindest entlang eines Teilbereichs des Bauteildrahtes (31) einfügbar ist und die Kante (37) mit dem Bauteildraht (31) eine Kontaktstelle (39) in der Art einer Schneidklemmung bildet.

## Claims

1. An electromagnetic relay, in particular a miniature relay, having a base assembly (14) and having a magnetic system (13), which may in each case be separately produced as preassembled units and fitted together,
the base assembly (14) comprising a base plate (28) of insulating material, which is provided for the mounting of connection members (26),
the base plate (28) containing at least one recess (32), in which is fixed a component (29) with a component wire (31), these being component parts of the relay,
the magnetic system (13) comprising at least one connection member (26) in the form of a flat pin terminal (27), and the flat pin terminal (27) being inserted over part of its length into the base plate (28) on fitting together of the magnetic system (13) and the base assembly, **characterised**
**in that** the flat pin terminal (27) is provided with a stamped-through portion (36), which comprises on the flat pin terminal (27) a bevelled edge (37) which, relative to the longitudinal extent of the flat pin terminal (27), projects laterally out therefrom,
**in that** the recess (32) is formed as a groove (38) in the base plate (28) in the area of the component wire (31), into which groove a connection portion (26), provided with the stamped-through portion (36), of the flat pin terminal (27) may be inserted at least along part of the component wire (31), and the edge (37) forms with the component wire (31) a contact point (39) of the insulation displacement type.

## Revendications

1. Relais électromagnétique, en particulier relais de petite taille, comportant un groupe de base (14) et un système magnétique (13), pouvant respectivement être fabriqués et assemblés séparément sous forme de modules à montage préalable;
le groupe de base (14) comprenant une plaque de base (28) composée d'un matériau isolant, servant à supporter des éléments de raccordement (26);
la plaque de base (28) comportant au moins un évidement (32), dans lequel est fixé un composant (29) comportant un fil de composant (31), faisant partie du relais;
le système magnétique (13) comprenant au moins un élément de raccordement (26) sous forme d'une fiche plate (27), la fiche plate (27) étant insérée d'une longueur partielle dans la plaque de base (28) lors de l'assemblage du système magnétique (13) et du groupe de base (14);
**caractérisé en ce que**
la fiche plate (27) comporte une empreinte (36) comprenant une arête chanfreinée (37) au niveau de la fiche plate (27), débordant latéralement de celle-ci par rapport à l'extension longitudinale de la fiche plate (27);
l'évidement (32) dans la plaque de base (28) a dans la région du fil du composant (31) la forme d'une rainure (38), dans laquelle peut être insérée une section de raccordement (26) comportant une empreinte, de la fiche plate (27), au moins le long d'une section partielle du fil du composant (31), l'arête (37) formant avec le fil du composant (31) un point de contact (39) du type d'un raccordement à déplacement d'isolation.
